# EUROPÄISCHE PATENTSCHRIFT

(11) **EP 0 506 751 B1**
(45) Veröffentlichungstag und Bekanntmachung des Hinweises auf die Patenterteilung: **08.06.1994**
(21) Anmeldenummer: 91901279.9
(22) Anmeldetag: 13.12.1990
(51) Int. Cl.: C11D 1/825, C11D 1/72

(54) **VERWENDUNG EINER KOMBINATION NICHTIONISCHER TENSIDE**
USE OF A COMBINATION OF NON-IONIC SURFACE-ACTIVE AGENTS
UTILISATION D'UNE COMBINAISON DE TENSIO-ACTIFS NON IONIQUES

(30) Priorität: 22.12.1989 DE 3942727
(43) Veröffentlichungstag der Anmeldung: 07.10.1992
(73) Patentinhaber: Henkel Kommanditgesellschaft auf Aktien, 40191 Düsseldorf (DE)
(72) Erfinder: GEKE, Jürgen, D-4000 Düsseldorf (DE); STEDRY, Bernd, D-4152 Kempen 1 (DE); HIRTHE, Raina, D-5000 Köln 40 (DE)
(86) Internationale Anmeldenummer: EP9002170
(87) Internationale Veröffentlichungsnummer: WO9109925

(56) Entgegenhaltungen:
- EP-A- 0 254 208
- EP-A- 0 272 574
- EP-A- 0 343 503
- EP-A- 0 343 504
- GB-A- 2 204 321
- US-A- 3 707 506

## Beschreibung

Die vorliegende Erfindung betrifft die Verwendung einer Kombination nichtionischer Tenside - gegebenenfalls mit üblichen Zusatzstoffen - zur Reinigung harter Oberflächen im Spritzverfahren. Für solche Aufgaben werden üblicherweise sogenannte "Industriereiniger" eingesetzt.

Derartige Industriereiniger werden hauptsächlich in der Automobilindustrie sowie deren Zulieferindustrien zur Reinigung und Passivierung vorwiegend in Spritzreinigungsanlagen verwendet. Sie eignen sich zur Zwischen- und Endreinigung spanlos sowie spangebend bearbeiteter Teile in Aggregate- und Montagewerken. Praktisch alle relevanten Materialien, wie Eisen und Stahl, Aluminium, Silumen, Kupfer, Messing, Zink und Kunststoffe, können behandelt werden und die Mehrzahl aller Kontaminationen auf organischer oder anorganischer Basis, wie Kühlschmierstoffe, Rostschutzöle, Bearbeitungsöle, Ziehhilfsmittel, Pigmente und leichter Metallabrieb, können entfernt werden. Derartige Reinigungsmittel können auch in üblichen Tauchverfahren Anwendung finden, jedoch ist deren Anwendung im Spritzverfahren üblicherweise bevorzugt.

Die chemischen Basiskomponenten derartiger Industriereiniger sind üblicherweise Tenside und organische Korrosionsinhibitoren. Die letzteren gewährleisten einen temporären Korrosionsschutz während und nach der Behandlung. Zusätzlich enthalten derartige Reinigungsmittel in der Regel Substanzen, die in der Lage sind, einer unerwünschten Schaumentwicklung entgegenzuwirken. Der Einsatz solcher schauminhibierender Zusätze ist in den meisten Fällen dadurch bedingt, daß die von den Substraten abgelösten und in den Reinigungsbädern sich ansammelnden Verunreinigungen als Schaumbildner wirken. Daneben kann die Verwendung von sogenannten Antischaummitteln auch aufgrund der Tatsache erforderlich sein, daß die Reinigungsmittel selbst Bestandteile enthalten, die unter den vorgegebenen Arbeitsbedingungen - d.h. insbesondere bei Spritzverfahren - zu unerwünschter Schaumbildung Anlaß geben, beispielsweise anionische Tenside oder bei der jeweiligen Arbeitstemperatur schäumende nichtionische Tenside.

Aus "Ullmanns Encyklopädie der technischen Chemie", 4. Auflage, Band 22 (1982), Seiten 489 bis 493, ist die Verwendung von Fettalkohol-polyethylenglykolethern - auch Fettalkohol-ethoxylate genannt - als Tensidkomponente in Wasch- und Reinigungsmitteln bekannt. Jedoch sind derartige Anlagerungsprodukte von Ethylenoxid an Fettalkohole nicht für den Einsatz in Spritzverfahren geeignet, da sie bei Anwendungstemperaturen im Bereich von 15 bis 80 °C stark schäumen. Es ist ferner bekannt, Fettalkohol-ethoxylatpropoxylate als schwach schäumende Waschrohstoffe einzusetzen; vgl. beispielsweise den vorstehend zitierten Ullmann-Band, Seite 494.

Die GB-A-2 204 321 betrifft biologisch abbaubare, schwach schäumende Reinigungsmittel auf der Basis von wäßrigen Lösungen, die die folgenden Komponenten enthalten:
(A) 2 bis 35 Gew. -% C₈₋₂₂-Fettalkohol-polyethylenglykolether mit 5 bis 25 Alkylenoxid-Einheiten,
(B) 5 bis 35 Gew.-% Alkanolamin,
(C) 0,5 bis 6 Gew.-% eines Sequestriermittels und
(D) 0,5 bis 5 Gew.-% eines biologisch abbaubaren, schwach schäumenden nichtionischen Tensids der Formel R-O-(CH₂CH₂O)ₓ-(CH₂-C(R₁)HO)_{y}-H, worin R einen C₈₋₂₂-Alkylrest, R₁ Methyl oder Ethyl, x eine Zahl von 1 bis 12 und y eine Zahl von 1 bis 5 bedeuten und das Verhältnis von x : y im Bereich von 3 : 1 bis 1 : 3 liegt.

Derartige Formulierungen können sowohl zum Reinigen harter Oberflächen als auch zum Waschen von Textilien dienen.

Ferner werden in der EP-A-0 254 208 schaumarme bzw. schaumdämpfende Tensidgemische beschrieben, die die folgenden Komponenten enthalten:
(A) 20 bis 80 Gew.-% Polyethylenglykolether der Formel R₁-O-(CH₂CH₂O)ₙ-R₂, worin R₁ einen geradkettigen oder verzweigten Alkylrest oder Alkenylrest mit 8 bis 18 C-Atomen, R₂ einen Alkylrest mit 4 bis 8 C-Atomen und n eine Zahl von 3 bis 7 bedeuten,
(B) 10 bis 40 Gew.-% Alkylpolyalkylenglykol-Mischether der Formel R₃-O-(CH₂CH₂O)ₓ-(CH₂-C(CH₃)HO)_{y}-H worin R₃ einen geradkettigen oder verzweigten Alkylrest mit 8 bis 18 C-Atomen, x eine Zahl von 1 bis 3 und y eine Zahl von 3 bis 6 bedeuten, sowie
(C) 0 bis 40 Gew.-% Alkyl-(poly)-propylenglykolether der Formel R₄-O-(CH₂-C(CH₃)HO)_{z}-H, in der R₄ einen geradkettigen oder verzweigten Alkyl- oder Alkenylrest mit 16 bis 22 C-Atomen und z eine Zahl von 1 bis 3 bedeuten.

Derartige Tensidgemische werden eingesetzt in wäßrigen Reinigungsmitteln zur Reinigung harter Oberflächen, insbesondere auch für eine Spritzreinigung bei Temperaturen unterhalb 50 °C.

Der vorliegenden Erfindung lag demgegenüber die Aufgabe zugrunde, Tensid-Kombinationen zur Reinigung harter Oberflächen bereitzustellen, welche im gesamten anwendungstechnisch relevanten Temperaturbereich, nämlich im Bereich von 15 bis 80 °C, schaumarme Eigenschaften zeigen und somit für den Einsatz im Spritzverfahren geeignet sind. Darüber hinaus sollen diese Tensid-Kombinationen ein hohes Reinigungsvermögen und ausgezeichnete Benetzungseigenschaften gegenüber den damit behandelten Substraten aufweisen; ferner sollen sich diese Tensid-Kombinationen mit in Industriereinigern üblichen Zusätzen gut konfektionieren lassen, ein gutes, fleckenfreies Ablaufen der Reinigungsmittellösungen von den behandelten Substratoberflächen ermöglichen und demulgierende Eigenschaften bezüglich nicht-selbstemulgierender Öle und Fette aufweisen.

Überraschenderweise hat sich gezeigt, daß Mischungen der nach stehend angeführten nichtionischen Tenside über einen weiten Mischungsbereich die in der vorstehenden Aufgabenstellung beschriebenen Forderungen voll erfüllen.

Die vorliegende Erfindung betrifft somit die Verwendung einer Kombination nichtionischer Tenside auf Basis von Alk(en)yl-ethoxlaten und Alk(en)yl-ethoxylatpropoxylaten zur Reinigung harter Oberflächen im Spritzverfahren, dadurch gekennzeichnet, daß sie die folgenden Komponenten enthält:
(a) mindestens ein Alk(en)yl-ethoxylat der allgemeinen Formel (I)

   R¹-O-(CH₂CH₂O)ₙ-H (I)

   in der R¹ einen linearen oder verzweigten Alkylrest oder Alkenylrest mit 6 bis 18 C-Atomen und n eine Zahl im Bereich von 2 bis 4 bedeuten,
   oder
   in der R¹ einen linearen Alkylrest mit 6 C-Atomen und n die Zahl 6 bedeutet,
   und
(b) mindestens ein Alk(en)yl-ethoxylatpropoxylat der allgemeinen Formel (II)

   R²-O-(CH₂CH₂O)ₚ-A-H (II)

   in der R² einen linearen oder verzweigten Alkylrest oder Alkenylrest mit 6 bis 18 C-Atomen oder einen cyclischen Alkylrest mit 5 bis 6 C-Atomen, p eine Zahl im Bereich von 2 bis 10 und A Reste vom Typ -(CH₂-CH(CH₃)-O)_{q}- und -(CH(CH₃)-CH₂-O)ᵣ- bedeuten, wobei die Summe (q + r) eine Zahl im Bereich von 2 bis 8 ist,
   wobei das Gewichtsverhältnis der Komponenten a : b im Bereich von 10 : 1 bis 1 : 10 liegt.

Bezüglich der erfindungsgemäß zu verwendenden Tensid-Komponenten a und b gilt im einzelnen das Folgende:

In der vorstehend genannten allgemeinen Formel (I) der Komponenten a steht R¹ für einen linearen oder verzweigten Alkylrest oder Alkenylrest mit 6 bis 18 C-Atomen. Als Substituent R¹ kommen somit die folgenden Reste in Frage: n-Hexyl, n-Heptyl, n-Octyl, n-Nonyl, n-Decyl, n-Undecyl, n-Dodecyl, n-Tridecyl, n-Tetradecyl, n-Pentadecyl, n-Hexadecyl, n-Heptadecyl und n-Octadecyl sowie die verzweigtkettigen Isomere der genannten Alkylreste. Anstelle der gesättigten Alkylreste kann R¹ auch die ungesättigten Alkylreste (Alkenylreste) mit einer Anzahl von C-Atomen im oben genannten Bereich bedeuten, die gleichfalls linear oder verzweigt sein können.

Im Sinne der Erfindung werden bevorzugt solche Verbindungen der allgemeinen Formel (I) als Komponente a eingesetzt, in denen R¹ einen linearen Alkylrest oder Alkenylrest mit 6 bis 18 C-Atomen bedeutet. Gemäß einer besonders bevorzugten Ausführungsform der vorliegenden Erfindung verwendet man als Tensid-Komponente a das Umsetzungsprodukt von Octanol (R¹ = linearer Alkylrest mit 8 C-Atomen) mit 4 Molen Ethylenoxid.

Zur Herstellung von Verbindungen der allgemeinen Formel (I) sei beispielsweise auf die vorstehend zitierte Ullmann-Monographie verwiesen. Derartige Produkte sind auch im Handel erhältlich, beispielsweise unter der Markenbezeichnung DEHYDOL^{R} (Henkel KGaA, Düsseldorf).

In der vorstehend genannten allgemeinen Formel (II) der Tensidkomponenten b steht R² für einen linearen oder verzweigten Alkylrest oder Alkenylrest mit 6 bis 18 C-Atomen oder einen cyclischen Alkylrest mit 5 bis 6 C-Atomen. Als Substituent R² kommen somit alle diejenigen Reste in Frage, die vorstehend bereits im Zusammenhang mit dem Substituenten R¹ der allgemeinen Formel (I) erläutert worden sind. Die Anzahl der Ethoxyreste im Molekül - index p - liegt im Bereich von 2 bis 10. Der Substituent A in der allgemeinen Formel (II) steht für Propoxyreste, wobei die Anzahl der Propoxyreste - Index (q + r) - im Bereich von 2 bis 8 liegt.

Im Sinne der Erfindung werden als Komponente b bevorzugt solche Verbindungen der allgemeinen Formel (II) eingesetzt, in denen R² einen linearen Alkylrest mit 8 bis 18 C-Atomen, p eine Zahl im Bereich von 2 bis 5 und A Propoxyreste bedeuten, und die Summe (q + r) eine Zahl im Bereich von 4 bis 6 ist. Gemäß einer besonders bevorzugten Ausführungsform der vorliegenden Erfindung verwendet man als Tensid-Komponenten b das Umsetzungsprodukt von technischem Laurylalkohol - der Alkylreste mit 12 bis 18 C-Atomen aufweist (davon ca. 80 % mit 12 bis 14 C-Atomen) - mit 2 bis 4 Molen Ethylenoxid und 4 bis 6 Molen Propylenoxid oder das Umsetzungsprodukt von n-Octanol mit 2 bis 6 Molen Ethylenoxid und 2 bis 5 Molen Propylenoxid.

Zur Herstellung von Verbindungen der allgemeinen Formel (II) sei beispielsweise gleichfalls auf die vorstehend zitierte UllmannMonographie verwiesen. Auch derartige Produkte sind im Handel erhältlich, beispielsweise unter der Markenbezeichnung DEHYPON^{R}-LS bzw. -LT (Henkel KGaA, Düsseldorf).

Den erfindungsgemäß zu verwendenden Tensid-Kombinationen können, je nach Einsatzgebiet und Verwendungszweck, weitere nichtionische Tenside zugefügt werden. Nach einer weiteren, bevorzugten Ausführungsform der vorliegenden Erfindung enthalten die erfindungsgemäß zu verwendenden Tensid-Kombinationen als zusätzliche Komponente c mindestens einen Alk(en)yl-ethoxylat-mischether der allgemeinen Formel (III)

R³-O-(CH₂CH₂O)ₛ-R⁴ (III)

in der R³ einen linearen oder verzweigten Alkylrest oder Alkenylrest mit 6 bis 18 C-Atomen oder einen cyclischen Alkylrest mit 5 bis 6 C-Atomen, s eine Zahl im Bereich von 2 bis 12 und R⁴ einen linearen oder verzweigten Alkylrest mit 1 bis 8 C-Atomen bedeuten, wobei das Gewichtsverhältnis der Komponenten (a + b) : c im Bereich von 1 : (0,1 bis 4) liegt.

In der vorstehend angegebenen allgemeinen Formel (III) der Tensid-Komponenten c steht R³ mithin für einen linearen oder verzweigten Alkylrest oder Alkenylrest mit 6 bis 18 C-Atomen oder einen cyclischen Alkylrest mit 5 bis 6 C-Atomen. Als Substituent R³ kommen somit alle diejenigen Reste in Frage, die vorstehend bereits im Zusammenhang mit dem Substituenten R¹ der allgemeinen Formel (I) erläutert worden sind. Die Anzahl der Ethoxyreste im Molekül - Index s - liegt hier im Bereich von 2 bis 12. Der Substituent R⁴ in der allgemeinen Formel (III) steht für einen linearen oder verzweigten Alkylrest mit 1 bis 8 C-Atomen; somit für Methyl, Ethyl, n-Propyl, n-Butyl, n-Pentyl, n-Hexyl, n-Heptyl, n-Octyl sowie für die entsprechenden verzweigtkettigen Isomere. Derartige Alk(en)ylethoxylat-mischether, die auch als endgruppenverschlossene Fettalkohol-polyethylen-glykolether bezeichnet werden, werden in den DE-A-33 15 951, 37 27 378 und 38 00 490 näher beschrieben. In diesen deutschen Offenlegungsschriften wird auch die Herstellung dieser nichtionischen Tenside im einzelnen offenbart.

Im Sinne der Erfindung ist es bevorzugt, als zusätzliche Komponente c der Tensid-Kombination mindestens einen Alkyl-ethoxylat-mischether der allgemeinen Formel (III) zu verwenden, wobei R³ einen linearen Alkylrest mit 8 bis 10 C-Atomen, s eine Zahl im Bereich von 3 bis 5 und R⁴ einen n-Butylrest bedeuten. Besonders bevorzugte Alkyl-ethoxylat-mischether der allgemeinen Formel (III) sind Anlagerungsprodukte von 3,5 bis 4,5 Mol Ethylenoxid an Fettalkohole mit 8 bis 10 C-Atomen, die mit einem n-Butylrest verethert sind.

Die erfindungsgemäß zu verwendenden Tensid-Kombinationen zeichnen sich ferner durch ein bestimmtes Gewichtsverhältnis der Komponenten a : b aus, welches im allgemeinen im Bereich von 10 : 1 bis 1 : 10 liegt. Werden nur diese beiden Komponenten in der erfindungsgemäßen Weise verwendet, so liegt das bevorzugte Gewichtsverhältnis der Komponenten a : b im Bereich vom 2 : 1 bis 1 : 2. Enthält die erfindungsgemäß zu verwendende Tensid-Kombination hingegen die zusätzliche Komponente c, so liegt das Gewichtsverhältnis der Komponenten (a + b) : c im Bereich von 1 : 0,1 bis 1 : 4, bevorzugt im Bereich von 1 : 0,1 bis 1 : 1,5.

Die erfindungsgemäß zu verwendenden Tensid-Kombinationen zeichnen sich durch ein hohes Reinigungsvermögen bei Temperaturen im Bereich von 15 bis 80 °C aus. In dem genannten Temperaturbereich sind sie darüber hinaus auch im Spritzverfahren problemlos verwendbar, da sie keine unerwünschte Schaumentwicklung bedingen. Weitere Vorteile sind: sehr gute Benetzungseigenschaften, sehr gute demulgierende Eigenschaften bezüglich nicht-selbstemulgierender Öle und Fette sowie eine gute Konfektionierbarkeit mit in Industriereinigern üblicherweise verwendeten Zusatzstoffen.

Als Zusatzstoffe, die im Sinne der Erfindung vorzugsweise zusätzlich zu den erfindungsgemäß zu verwendenden Tensid-Kombinationen eingesetzt werden, kommen in Frage: Gerüstsubstanzen und/oder Komplexbildner, Korrosionsinhibitoren sowie Basen oder Säuren. Gegebenenfalls können auch noch Stabilisatoren, Lösungsvermittler oder antimikrobielle Wirkstoffe als Zusätze Verwendung finden.

Als Gerüstsubstanzen und/oder Komplexbildner können beispielsweise Alkalimetallorthophosphate, -polyphosphate, -silikate, -borate, -carbonate, -polyacrylate und -gluconate eingesetzt werden, sowie Phosphonsäuren oder Phosphonoalkancarbonsäuren bzw. deren wasserlösliche Alkalimetallsalze, beispielsweise 1-Hydroxyethan-1,1-diphosphonsäure oder 2-Phosphonobutan-1,2,4-tricarbonsäure. Geradkettige oder verzweigte aliphatische Carbonsäuren bzw. deren Salze sind als wirkungsvolle Korrosionsinhibitoren geeignet. Insbesondere werden hierbei Alkanolaminsalze von geradkettigen oder verzweigten Monocarbonsäuren mit 8 bis 11 C-Atomen als Korrosionsinhibitoren verwendet. Je nach Anwendungszweck können die wäßrigen Lösungen der erfindungsgemäß zu verwendenden Tensid-Kombinationen sauer oder auch alkalisch sein; dementsprechend enthalten sie überschüssige Säure oder aber Basen, beispielsweise Natriumhydroxid und/oder Kaliumhydroxid.

Die Herstellung der erfindungsgemäß zu verwendenden Tensid-Kombinationen erfolgt durch einfaches Vermischen der einzelnen Komponenten. In gleicher Weise erfolgt auch die Herstellung entsprechender pulverförmiger oder flüssiger Reinigungsmittel durch Vermischen der erfindungsgemäß zu verwendenden Tensid-Kombinationen mit den anderen Zusatzstoffen und gegebenenfalls Wasser. Im Sinne der Erfindung enthalten derartige Reinigungsmittel 1 bis 70 Gew.-%, vorzugsweise 2 bis 20 Gew.-% der erfindungsgemäß zu verwendenden Tensid-Kombinationen.

Im Sinne der Erfindung werden die erfindungsgemäß zu verwendenden Tensid-Kombinationen vorzugsweise in Form von mit Wasser verdünnten Anwendungslösungen eingesetzt. Vorzugsweise enthalten derartige Anwendungslösungen die erfindungsgemäß zu verwendenden Tensid-Kombinationen in Konzentrationen von 0,0001 bis 1,5 Gew.-%, insbesondere von 0,0005 bis 0,5 Gew.-%. Solche gebrauchsfertigen Anwendungslösungen, die im Sinne der Erfindung zur Reinigung harter Oberflächen im Spritzverfahren eingesetzt werden, können gleichfalls stark sauer bis stark alkalisch sein (pH-Werte im Bereich von 1 bis 14) und weisen vorzugsweise pH-Werte im Bereich von 3,5 bis 11 auf. Die Herstellung solcher Anwendungslösungen erfolgt durch einfaches Vermischen der Tensid-Kombinationen mit Wasser.

Die Erfindung wird durch die nachstehenden Beispiele näher erläutert.

### Beispiel 1

Erfindungsgemäße Tensid-Kombinationen

Die nachstehend verwendeten Abkürzungen haben die folgende Bedeutung: EO = Ethylenoxid, PO = Propylenoxid

### Beispiel 2

Reinigungsmittel-Grundlagen,
als Zusätze zu den erfindungsgemäßen Tensid-Kombinationen

### Grundlage 1:

- 55,3 Teile: Wasser
- 7,0 Teile: Ethanolamin
- 10,0 Teile: Triethanolamin
- 8,0 Teile: Diethanolamin
- 15,0 Teile: C₉-Carbonsäure, verzweigt
- 1,0 Teile: 2-Phosphonobutan-1,2,4-tricarbonsäure
- 0,2 Teile: Tolyltriazol
- 3,5 Teile: Pentakaliumtriphosphat

### Grundlage 2:

- 59,2 Teile: Wasser
- 10,0 Teile: Ethanolamin
- 10,0 Teile: Triethanolamin
- 5,0 Teile: Diisopropanolamin
- 5,0 Teile: n-Octansäure
- 2,0 Teile: C₉-Carbonsäure, verzweigt,
- 5,0 Teile: C₈-Carbonsäure, verzweigt
- 3,0 Teile: Borsäure
- 0,8 Teile: Polyacrylat (MG ca. 1500)

### Grundlage 3:

- 1 Teil: Dinatriumtetraborat x 10 H₂O
- 1 Teil: Tetranatriumdiphosphat x 10 H₂O

### Grundlage 4:

- 72,3 Teile: Wasser
- 9,0 Teile: Kaliumhydroxid
- 2,5 Teile: Natriumhydroxid
- 5,0 Teile: Pentakaliumtriphosphat
- 5,0 Teile: Kaliumglukonat
- 5,0 Teile: Gemisch verzweigter Carbonsäuren mit 9 bis 11 C-Atomen (Versaticsäure, Shell)
- 1,2 Teile: 1-Hydroxyethan-1,1-diphosphonsäure

### Grundlage 5:

- 80,0 Teile: Wasser
- 15,0 Teile: o-Phosphorsäure
- 5,0 Teile: Natriumhydroxid

### Grundlage 6:

- 1 Teil: Pentanatriumtriphosphat
- 1 Teil: Tetranatriumdiphosphat
- 1 Teil: Trinatriumphosphat x 12 H₂O

### Beispiel 3

Die anwendungstechnischen Eigenschaften der erfindungsgemäß zu verwendenden Tensid-Kombinationen gemäß Beispiel 1 wurden in Reinigungsmittel-Grundlagen gemäß Beispiel 2 in einer Labor-Spritzanlage geprüft. Bei dieser Prüfung wurden Stahlbleche (Qualität St 37), die mit Korrosionsschutzöl behaftet waren, mit wäßrigen Anwendungslösungen, die in der nachstehenden Tabelle 1 näher charakterisiert sind, im Spritzverfahren (Spritzdruck 2,5 bis 5 bar) behandelt. Es wurden die Reinigungswirkung, das Schaumverhalten sowie die Benetzung der Blechoberflächen und das Ablaufverhalten der Anwendungslösungen von den Blechoberflächen visuell beurteilt.

In allen Fällen der in Tabelle 1 zusammengefaßten Einzelbeispiele zeigte sich eine gute Reinigungswirkung der getesteten Anwendungslösungen. Ferner ergab sich, daß die eingesetzten Anwendungslösungen bei den in Tabelle 1 angegebenen Temperaturen gut spritzbar waren und keine störenden Schaumentwicklungen zeigten. Die erhaltenen Resultate bezüglich "Benetzung" und "Ablaufverhalten" sind jeweils in Tabelle 1 in der Spalte "Bemerkungen" wiedergegeben.

Nachstehend werden die einzelnen Spalten von Tabelle 1 erläutert:

"Grundlage":
Angabe der Nummer der im jeweiligen Beispiel verwendeten Reinigungsmittel-Grundlage gemäß Beispiel 2.

"Tensid-Kombination":
Angabe der Bezeichnung (Nr.) der im jeweiligen Beispiel verwendeten Tensid-Kombination gemäß Beispiel 1;

"Anteil": bedeutet die jeweilige Konzentration der Tensid-Kombination bezogen auf die Reinigungsmittel-Grundlage in Gew.-%.

"Konzentration":
Konzentration des Reinigungsmittels in der Anwendungslösung in g/l.

"Wasserqualität":
Qualität des zur Bereitung der Anwendungslösungen jeweils verwendeten Wassers hinsichtlich der Wasserhärte; es bedeuten:
VEW = vollentsalztes Wasser
DIN = Wasserhärte 20 °d
BW = Brauchwasser, Härte ca. 16 °d.

"Spritztemperatur":
Temperatur der Anwendungslösung bei deren Anwendung im Spritzverfahren, ohne störende Schaumbildung.

Im Falle von Beispiel 3.6 wurden zusätzlich Aliminiumbleche behandelt. Hierbei waren keine unerwünschten Verfärbungen der Aluminiumoberfläche zu beobachten.

### Vergleichsbeispiel

In Vergleichsversuchen wurde die Komponente a der erfindungsgemäß zu verwendenden Tensid-Kombination - Octanol + 4 EO - alleine in einem Test gemäß Beispiel 3 geprüft. Dieses Tensid wurde hierbei in einer Konzentration von 1 Gew.-% in den in Tabelle 1 angegebenen Reinigungsmittel-Grundlagen bei Spritztemperaturen zwischen 20 und 70 °C und einem Spritzdruck von 3 bar - Wasserqualität: VEW - eingesetzt.

In allen Fällen zeigte sich hierbei eine sehr starke, störende Schaumentwicklung.

## Patentansprüche

1. Verwendung einer Kombination nichtionischer Tenside auf Basis von Alk(en)yl-ethoxlaten und Alk(en)yl-ethoxylatpropoxylaten zur Reinigung harter Oberflächen im Spritzverfahren, dadurch gekennzeichnet, daß sie die folgenden Komponenten enthält:
(a) mindestens ein Alk(en)yl-ethoxylat der allgemeinen Formel (I)
R¹-O-(CH₂CH₂O)ₙ-H (I)
in der R¹ einen linearen oder verzweigten Alkylrest oder Alkenylrest mit 6 bis 18 C-Atomen und n eine Zahl im Bereich von 2 bis 4 bedeuten,
oder
in der R¹ einen linearen Alkylrest mit 6 C-Atomen und n die Zahl 6 bedeutet,
und
(b) mindestens ein Alk(en)yl-ethoxylatpropoxylat der allgemeinen Formel (II)
R²-O-(CH₂CH₂O)ₚ-A-H (II)
in der R² einen linearen oder verzweigten Alkylrest oder Alkenylrest mit 6 bis 18 C-Atomen oder einen cyclischen Alkylrest mit 5 bis 6 C-Atomen, p eine Zahl im Bereich von 2 bis 10 und A Reste vom Typ -(CH₂-CH(CH₃)-O)_{q}- und -(CH(CH₃)-CH₂-O)ᵣ- bedeuten, wobei die Summe (q + r) eine Zahl im Bereich von 2 bis 8 ist,
wobei das Gewichtsverhältnis der Komponenten a : b im Bereich von 10 : 1 bis 1 : 10 liegt.

2. Verwendung nach Anspruch 1, dadurch gekennzeichnet; daß als Komponente b der Tensid-Kombination mindestens ein Alkyl-ethoxylatpropoxylat der allgemeinen Formel (II), in der R² einen linearen Alkylrest mit 8 bis 18 C-Atomen, p eine Zahl im Bereich von 2 bis 5 und A die vorstehend genannten Reste bedeuten, wobei die Summe (q + r) eine Zahl im Bereich von 4 bis 6 ist, eingesetzt wird.

3. Verwendung nach einem der Ansprüche 1 und 2, dadurch gekennzeichnet, daß die Tensid-Kombination als zusätzliche Komponente c mindestens einen Alk(en)yl-ethoxylat-mischether der allgemeinen Formel (III)
R³-O-(CH₂CH₂O)ₛ-R⁴ (III)
in der R³ einen linearen oder verzweigten Alkylrest oder Alkenylrest mit 6 bis 18 C-Atomen oder einen cyclischen Alkylrest mit 5 bis 6 C-Atomen, s eine Zahl im Bereich von 2 bis 12 und R⁴ einen linearen oder verzweigten Alkylrest mit 1 bis 8 C-Atomen bedeuten, enthält, wobei das Gewichtsverhältnis der Komponenten (a + b) : c im Bereich von 1 : (0,1 bis 4) liegt.

4. Verwendung nach Anspruch 3, dadurch gekennzeichnet, daß als zusätzliche Komponente c der Tensid-Kombination mindestens ein Alkyl-ethoxylat-mischether der allgemeinen Formel (III), in der R³ einen linearen Alkylrest mit 8 bis 10 C-Atomen, s eine Zahl im Bereich von 3 bis 5 und R⁴ einen n-Butylrest bedeuten, eingesetzt wird.

5. Verwendung nach einem der Ansprüche 1 bis 4, dadurch gekennzeichnet, daß die Tensid-Kombination zusätzlich Gerüstsubstanzen und/oder Komplexbildner, Korrosionsinhibitoren sowie Basen oder Säuren enthält.

6. Verwendung nach einem der Ansprüche 1 bis 5, dadurch gekennzeichnet, daß die Tensid-Kombination in mit Wasser verdünnten Anwendungslösungen in Konzentrationen von 0,0001 bis 1,5 Gew.-%, vorzugsweise von 0,0005 bis 0,5 Gew.-%, eingesetzt wird.

## Claims

1. The use of a combination of nonionic surfactants based on alk(en)yl ethoxylates and alk(en)yl ethoxylate propoxylates for the spray cleaning of hard surfaces, characterized in that it contains the following components:
(a) at least one alk(en)yl ethoxylate corresponding to general formula (I):
R¹-O-(CH₂CH₂O)ₙ-H (I)
in which R¹ is a linear or branched alkyl radical or alkenyl radical containing 6 to 18 carbon atoms and n is a number of 2 to 4 or in which R¹ is a linear alkyl radical containing 6 carbon atoms and n is the number 6,
and
(b) at least one alk(en)yl ethoxylate propoxylate corresponding to general formula (II):
R²-O-(CH₂CH₂O)ₚ-A-H (II)
in which R² is a linear or branched alkyl radical or alkenyl radical containing 6 to 18 carbon atoms or a cyclic alkyl radical containing 5 to 6 carbon atoms, p is a number of 2 to 10 and A represents units of the type -(CH₂-CH(CH₃)-O)_{q}- and -(CH(CH₃)-CH₂-O)ᵣ- where the sum (q + r) is a number of 2 to 8, the ratio by weight of component a to component b being in the range from 10:1 to 1:10.

2. The use claimed in claim 1, characterized in that at least one alkyl ethoxylate propoxylate corresponding to general formula (II), in which R² is a linear alkyl radical containing 8 to 18 carbon atoms, p is a number of 2 to 5 and A is as defined above, the sum (q + r) being a number of 4 to 6, is used as component b of the surfactant combination.

3. The use claimed in claim 1 or 2, characterized in that the surfactant component contains at least one alk(en)yl ethoxylate mixed ether corresponding to general formula (III):
R³-O-(CH₂CH₂O)ₛ-R⁴ (III)
in which R³ is a linear or branched alkyl radical or alkenyl radical containing 6 to 18 carbon atoms or a cyclic alkyl radical containing 5 to 6 carbon atoms, s is a number of 2 to 12 and R⁴ is a linear or branched alkyl radical containing 1 to 8 carbon atoms, the ratio by weight of components (a + b) to component c being of the order of 1:(0.1 to 4),
as an additional component c.

4. The use claimed in claim 3, characterized in that at least one alkyl ethoxylate mixed ether corresponding to general formula (III), in which R³ is a linear alkyl radical containing 8 to 10 carbon atoms, s is a number of 3 to 5 and R⁴ is an n-butyl radical, is used as the additional component c of the surfactant combination.

5. The use claimed in any of claims 1 to 4, characterized in that the surfactant combination additionally contains builders and/or complexing agents, corrosion inhibitors and bases or acids.

6. The use claimed in any of claims 1 to 5, characterized in that the surfactant combination is used in solutions diluted with water in concentrations of 0.0001 to 1.5% by weight and preferably in concentrations of 0.0005 to 0.5% by weight.

## Revendications

1. Utilisation d'une combinaison d'agents tensio-actifs non ioniques à base d'éthoxylates d'alcoyle ou d'alcényle et de éthoxylates/propoxylates d'alcoyle ou d'alcényle en vue du nettoyage de surfaces dures dans un procédé par pulvérisation, caractérisée en ce qu'elle contient les composants suivants :
a) au moins un alcoyle ou alcényle éthoxylate de formule générale (I)
R¹-O-(CH₂CH₂O)ₙ -H (I)
dans laquelle R₁ signifie un radical alcoyle linéaire ou ramifié ou un radical alcényle, ayant de 6 à 18 atomes de carbone et n signifie un nombre dans la zone de 2 à 4.
ou dans laquelle R¹ signifie un radical alcoyle linéaire ayant 6 atomes de carbone et n le nombre 6 et
b) au moins un alcoyle ou alcényle éthoxypropoxylate de formule générale (II)
R²-O-(CH₂CH₂O)ₚ-A-H (II)
dans laquelle R² signifie un radical alcoyle linéaire ou ramifié ou un radical alcényle ayant de 6 à 18 atomes de carbone ou un radical alcoyle cyclique ayant 5 ou 6 atomes de carbone p est un nombre dans la zone de 2 à 10 et A est un radical du type
-(CH₂-CH(CH₃)-O)_{q}-
et
(CH(CH₃)-CH₂-O)ᵣ
pour lequel la somme (q+r) est un nombre dans la zone allant de 2 à 8,
combinaison dans laquelle le rapport pondéral des composants a : b se situe dans la zone de 10 : 1 à 1 : 10.

2. Utilisation selon la revendication 1, caractérisée en ce que comme composant b de la combinaison d'agents tensio-actifs, on met en oeuvre au moins un alcoyl éthoxylate/propoxylate de formule générale (II), dans laquelle R² est un radical alcoyle linéaire ayant de 8 à 18 atomes de carbone, p est un nombre dans la zone allant de 2 à 5 et A représente les radicaux mentionnés précédemment, formule dans laquelle la somme (q+r) et un nombre dans la zone de 4 à 6.

3. Utilisation selon l'une des revendications 1 et 2, caractérisée en ce que la combinaison d'agents tensio-actifs contient comme composant additionnel c au moins un éther mixte d'alcoyle ou d'alcényle d'éthoxylate de formule générale (III)
R³-O-(CH₂CH₂O)ₛ-R⁴ (III)
dans laquelle R³ signifie un radical alcoyle linéaire ou ramifié ou un radical alcényle ayant de 6 à 18 atomes de carbone ou un radical alcoyle cyclique ayant de 5 à 6 atomes de carbone, s signifie un nombre dans la zone de 2 à 12 et R⁴ signifie un radical alcoyle linéaire ou ramifié ayant de 1 à 8 atomes de carbone, combinaison
dans laquelle le rapport pondéral des composants (a+b) : c se situe dans la zone de 1 : (0,1 à 4).

4. Utilisation selon la revendication 3, caractérisée en ce que comme composant supplémentaire c) de la combinaison d'agents tensio-actifs, on met en oeuvre au moins un éther mixte d'alcoyle d'éthoxylate de formule générale (III) dans laquelle R³ signifie un radical alcoyle linéaire ayant de 8 à 10 atomes de carbone, s signifie un nombre dans la zone allant de 3 à 5 et R⁴ signifie un radical n-butyle.

5. Utilisation selon l'une des revendications 1 à 4, caractérisée en ce que la combinaison d'agents tensio-actifs contient en plus des substances de structuration, et/ou des agents complexants, des inhibiteurs de corrosion ainsi que des bases ou des acides.

6. Utilisation selon l'une des revendication 1 à 5, caractérisée en ce que la combinaison d'agents tensio-actifs est mise en oeuvre dans des solutions d'utilisation diluées avec de l'eau à des concentrations allant de 0,0001 à 1,5 % en poids, de préférence de 0,005 à 0,5 % en poids.
